# EUROPÄISCHE PATENTSCHRIFT

(11) **EP 2 271 238 B1**
(45) Veröffentlichungstag und Bekanntmachung des Hinweises auf die Patenterteilung: **09.07.2014**
(21) Anmeldenummer: 09741821.4
(22) Anmeldetag: 25.04.2009
(51) Int. Cl.: A46B 17/06

(54) **BÜRSTE UND DEREN VERWENDUNG**
BRUSH AND USE THEREOF
BROSSE ET SON UTILISATION

(30) Priorität: 08.05.2008 DE 102008022883
(43) Veröffentlichungstag der Anmeldung: 12.01.2011
(73) Patentinhaber: Carl Freudenberg KG, 69469 Weinheim (DE)
(72) Erfinder: DEAN, Christopher, Elmhurst, IL 60126 (US); MCKNIGHT, David, A., Hinsdale, IL 60521 (US); TEETZMANN, Henning, 69469 Weinheim (DE); SCHINDLER, Thomas, 86415 Mehring (DE)
(86) Internationale Anmeldenummer: PCT/EP2009/003032
(87) Internationale Veröffentlichungsnummer: WO 2009/135602

(56) Entgegenhaltungen:
- WO-A-97/24950
- DE-C- 802 391
- DE-C- 813 990
- US-A- 381 749
- US-A- 800 422
- US-A- 2 516 778
- US-A- 2 582 552
- US-A- 5 836 036
- US-A1- 2005 028 308

## Beschreibung

### Technisches Gebiet

Die Erfindung betrifft eine Bürste, umfassend einen Bürstenkopf, der mit Borsten verbunden ist, wobei der Bürstenkopf zumindest eine als Spülkanal ausgebildete Durchbrechung zur Reinigung der Borsten aufweist, wobei die Spülkanäle den Bürstenkopf in Spülrichtung im Wesentlichen senkrecht durchdringen.

### Stand der Technik

Spülbürsten sind allgemein bekannt und lassen sich nach ihrer Benutzung häufig nur mit großer Mühe und außerdem häufig nur mit begrenztem Erfolg ausspülen, insbesondere dann, wenn zuvor breiartige, hoch viskose Verunreinigungen von Geschirr entfernt wurden. Die vom Geschirr abgelösten breiartigen, hoch viskosen Verunreinigungen setzen sich dann häufig am Schaft der Borsten oder Borstenbündel, im Übergangsbereich zum Bürstenkopf, fest und werden dann oftmals unter Zuhilfenahme von Scheren oder Messern notdürftig entfernt, wodurch auch die Gefahr besteht, die Bürsten irreparabel zu beschädigen.

Trifft fließendes Wasser beim Ausspülen der Spülbürste von oben auf den Bürstenkopf, entsteht viel Spritzwasser, was für den Benutzer der Spülbürste unangenehm ist; außerdem spritzt das Spritzwasser unerwünscht und unkontrollierbar in die Umgebung.

Wird demgegenüber versucht, die vorbekannten Bürsten durch Ausspülen von der Seite zu reinigen, passiert es häufig, dass sich die Verunreinigungen noch weiter zwischen die Borsten in Richtung des Bürstenkopfs schieben und sich dadurch nur noch fester zwischen den Borsten festsetzen.

Eine Bürste der eingangs genannten Art ist aus der DE 696 10 432 T2 bekannt. Die Bürste ist als Zahnbürste ausgebildet, mit einem Griffteil und einem Arbeitskopfteil, wobei der Arbeitskopfteil ein zentrales Durchgangsloch aufweist, um das herum in Büscheln zusammengefasste Borsten angeordnet sind. Das Durchgangsloch ist in Form einer Venturidüse ausgebildet, um beim Auswaschen der Zahnbürste Rückstände aus den Borsten besser ausspülen zu können. Als vorteilhafte Ausgestaltung sind die Büschel in der Nähe des Durchgangslochs in sehr geringem Maße nach innen abgewinkelt.

Eine weitere Zahnbürste ist aus der DE 813 990 B bekannt. Im Zahnbürstenkörper befinden sich sich in Längsrichtung erstreckende Öffnungen, die die Abführung von Speichel und der Zahnputzflüssigkeit ermöglichen. Die Öffnungen sind außerdem vorgesehen, um das Verbleiben von Rückständen in dem Borstenkörper zu verhindern. Die Öffnungen überdecken die Borsten nicht.

Aus der US 2,516,778 ist eine weitere Bürste bekannt, deren Borsten durch Wasser ausspülbar sind. Im Bürstenkopf ist ein Wasseranschluss für einen Wasserhahn vorgesehen. Im Bürstenkopf ist außerdem ein leitungsförmiger Hohlraum für das Wasser vorgesehen, wobei die Borsten zu Borstenbündeln zusammengefasst und durch ein Gewinde lösbar mit dem Bürstenkopf verbunden sind. Im Bürstenkopf sind eine Vielzahl von Reinigungsöffnungen angeordnet, wobei manche der Reinigungsöffnungen zentral innerhalb des Borstenbündels angeordnet sind. Dadurch werden die Borstenbündel von innen gereinigt. Andere Öffnungen sind außerhalb der Borstenbündel angeordnet, um diese von außen reinigen zu können.

Die vorbekannte Bürste ist konstruktiv aufwendig und deshalb in wirtschaftlicher Hinsicht wenig befriedigend.

Aus der US 4,030,158 ist eine Haarbürste bekannt, mit einem Bürstenkopf, in dem bogenförmige Ausnehmungen angeordnet sind, die sich quer zur Längsrichtung des Bürstenkopfs nahezu über dessen gesamte Breite des Bürstenkopfs erstrecken. Keine der Ausnehmungen überdeckt eine Borste; die Borsten stehen rechtwinklig von ihrer Austrittfläche aus dem Bürstenkopf ab. Durch die Ausnehmungen ist einerseits ein besseres Föhnen der Haare möglich und außerdem soll sich die Bürste durch die Ausnehmungen besser reinigen lassen.

Eine Spülbürste ist aus der DE 69 27 855 U bekannt. Die Spülbürste hat einen runden Bürstenkopf mit zwei Reihen von Bohrungen zur Aufnahme von Borstenbüscheln. Innerhalb der Borstenbüschel ist zentral eine Ausnehmung angeordnet, zur Aufnahme eines Schwamms. Die Ausnehmung ist außenumfangsseitig durch eine Kratzkante begrenzt, um starke Verunreinigungen besser entfernen zu können.

Aus der DE 83 00 495 U1 ist eine Geschirrspülbürste mit Spülmittelspender bekannt, wobei das Spülmittel durch ein Reservoir im Handgriff in den Bereich der Bürsten des Bürstenkopfs dosiert werden kann. Der Bürstenkopf weist einen entgegen den Borstenbündeln nach oben vorgewölbten Schaber zur Beseitigung starker Verunreinigungen auf.

Aus der DE 83 01 546 U1 ist eine weitere Spülbürste bekannt, die einen zweiten Borstenbesatz aufweist, wobei die Borstenbündel des zweiten Borstenbesatzes wesentlich kürzer ausgebildet und in geringerem Abstand zueinander angeordnet sind, als die übrigen Borstenbündel. Die Borsten des zwei Borstenbesatzes sind steifer ausgebildet als die Borsten des ersten Borstenbesatzes, so dass sie zur Entfernung von fest anhaftenden Speiseresten besser geeignet sind.

Aus der DE 93 06 429 U1 ist eine weitere Bürste bekannt, deren Griff zerstörungsfrei lösbar mit dem Bürstenkopf verbunden ist.

Aus der US 2005/0028308 A1 ist eine Spülbürste bekannt, bei der Borstenbündel in einem Bürstenkopf eingesetzt sind. Der Bürstenkopf ist auf seiner den Borstenbündeln abgewandten Seite mit einer glatten, im Wesentlichen ebenen Oberfläche ausgeführt..

### Darstellung der Erfindung

Der Erfindung liegt die Aufgabe zu Grunde, eine Bürste der eingangs genannten Art derart weiterzuentwickeln, dass diese im Anschluss an ihre Benutzung leichter und schneller gereinigt werden kann. Dabei soll die unerwünschte Bildung von Spritzwasser während des Reinigungsvorgangs der Bürste minimiert werden.

Diese Aufgabe wird erfindungsgemäß durch eine Bürste gemäß Patentanspruch 1 gelöst. Auf vorteilhafte Ausgestaltungen nehmen die auf Patentanspruch 1 rückbezogenen Unteransprüche Bezug.

Zur Lösung der Aufgabe ist eine Bürste vorgesehen, deren Borsten und / oder Borstenbündel mit der senkrechten Spülrichtung einen Winkel begrenzen, der 30° bis 60° beträgt.

Hierbei ist von Vorteil, dass die Bürste im Anschluss an ihre Benutzung leichter und schneller gereinigt werden kann. Die Reinigung der Bürste erfolgt dadurch, dass ein Reinigungsmittel, beispielsweise fließendes Wasser, von oben durch den Spülkanal im Bürstenkopf auf die Borsten geleitet wird und dadurch die Verunreinigungen, die sich zwischen den Borsten befinden, ausspült. Der vorteilhafte Effekt ist darauf zurückzuführen, dass das Ausspülen der Verunreinigungen praktisch in entgegengesetzter Richtung bezogen auf die Richtung erfolgt, in der die Verunreinigungen zwischen die Borsten gelangt sind. Es besteht nicht die Gefahr, wie bei Bürsten aus dem Stand der Technik, dass sich während des Reinigungsvorgangs der Bürsten die Verunreinigungen noch fester zwischen den Borsten festsetzen.

Überraschend hat sich gezeigt, dass die als Spülkanäle ausgebildeten Durchbrechungen nicht nur ein leichteres Ausspülen der Bürste ermöglichen, sondern dass durch die als Durchbrechungen ausgebildeten Spülkanäle die Bildung von Spritzwasser, beispielsweise beim Ausspülen der Bürste unter fließendem Wasser, signifikant reduziert ist. Dies ist wohl darauf zurückzuführen, dass der Wasserstrahl nicht, wie bei Bürsten aus dem Stand der Technik üblich, auf eine Ebene geschlossene Fläche auftrifft und von dort abgelenkt und teilweise wieder zurück geschleudert wird; der auf die durchbrochene Oberfläche des Bürstenkopfs auftreffende Wasserstrahl wird gebrochen und die Spritzwasserbildung dadurch minimiert.

Die Spülkanäle durchdringen den Bürstenkopf in Spülrichtung im Wesentlichen senkrecht. Derart ausgerichtete Spülkanäle erlauben ein horizontales Ausspülen des Bürstenkopfs, beispielsweise unter fließendem Wasser, und dadurch ein sehr rasches Ausspülen. Innerhalb kurzer Zeit sind die allermeisten Verunreinigungen aus den Borsten rückstandsfrei ausgespült.

Die Borsten und / oder die Borstenbündel sind schräg zur senkrechten Spülrichtung im Bürstenkopf angeordnet.
Die Borsten und / oder die Borstenbündel begrenzen mit der senkrechten Spülrichtung einen Winkel, der 30° bis 60° beträgt.
Im Vergleich zu Borsten oder Borstenbündeln, die in Spülrichtung im Bürstenkopf angeordnet sind, wird nicht nur die Reinigungsleistung der Bürste verbessert. Auch wird das Ausspülen von Verunreinigungen durch die schräg zur Spülrichtung angeordneten Borsten und/oder Borstenbündel verbessert, weil ein größerer Bereich mit Reinigungsflüssigkeit beaufschlagt wird, wobei bei Verwendung von Borstenbündeln auch der innere Bereich der Borstenbündel dadurch wirksam ausgespült wird.

Bevorzugt weist der Bürstenkopf mehrere Spülkanäle auf. Durch mehrere Spülkanäle, die zur Anwendung gelangen, ist die Entfernung von Verunreinigungen aus den Borsten weiter verbessert und die Bildung von Spritzwasser weiter reduziert.

Die Spülkanäle können gleichmäßig im Bürstenkopf verteilt angeordnet sein. Alle Borsten der Bürste können dadurch weitgehend gleich gut von Verunreinigungen gereinigt werden; Toträume, in die keine Reinigungsflüssigkeit gelangt, werden dadurch vermieden.

Die Spülkanäle können in Spülrichtung einen sich stufenlos stetig verkleinernden Querschnitt aufweist. In fertigungstechnischer Hinsicht ist dies von Vorteil. Außerdem kann der Strahl der Reinigungsflüssigkeit dadurch gezielter auf die kritischen Stellen der Borsten gerichtet werden, in denen sich die Verunreinigungen während der Benutzung der Bürste festsetzen.

Die Spülkanäle können jeweils einen im Wesentlichen rechteckförmigen oder ovalen Querschnitt aufweisen. Dadurch sind die Spülkanäle schlitzförmig gestaltet, wobei sich auf der Unterseite des Bürstenkopfs Borsten oder Borstenbendel dann entlang der umfangseitigen Begrenzung der Spülkanäle erstrecken können.

Nach einer Ausgestaltung kann es vorgesehen sein, dass die Spülkanäle quer zur Längsrichtung des Bürstenkopfs angeordnet sind und sich nahezu über die gesamte Breite des Bürstenkopfs erstrecken. Hierbei ist von Vorteil, dass die über die gesamte Breite des Bürstenkopfs angeordneten Borsten oder Borstenbündel gut gereinigt werden.

Das Verhältnis zwischen der Breite des Bürstenkopfs und der Breite der Spülkanäle kann 1,1 bis 1,5 betragen. Für die meisten Anwendungsfälle hat sich ein solches Verhältnis im Hinblick auf eine leichte Reinigung der Bürste als vorteilhaft bewährt.

Das Verhältnis der Breite der Spülkanäle zu deren Länge auf der Oberseite des Bürstenkopfs beträgt bevorzugt 3 bis 6. Durch die vergleichsweise geringe Breite der Spülkanäle verbleibt viel Material des Bürstenkopfs, an dem die Borsten oder Borstenbündeln befestigbar sind. Eine große Anzahl von Borsten oder Borstenbündel begünstigt eine wirkungsvolle Reinigung der zu reinigenden Flächen.

Zumindest ein Teil der zuvor beschriebenen Borsten kann zu Borstenbündeln zusammengefasst sein.
Nach einer weiter bevorzugten Ausgestaltung kann es vorgesehen sein, dass alle Borsten zu Borstenbündeln zusammengefasst sind. Die Zusammenfassung zu Borstenbündeln ist besonders vorteilhaft, wenn der Bürstenkopf die erfindungsgemäßen Durchbrechungen aufweist, weil die Einspannungen der Borstenbündel dadurch gut um die Durchbrechungen herum gruppiert werden können. Obwohl die Borstenbündel im Bereich ihrer Einspannungen sehr dicht gepackt ausgebildet sind, fächern die Borstenbündel auf ihrer dem Bürstenkopf abgewandten Seite auf, um eine gute Reinigungsleistung zu erzielen.

Nach einer bevorzugten Ausgestaltung kann es vorgesehen sein, dass jeweils höchstens zwei Reihen Borstenbündel zwischen einander benachbarten Spülkanälen angeordnet sind. Alle Borstenbündel können dadurch gut ausgespült werden, weil die Borstenbündel beider Reihen im Wirkungsbereich der Spülkanäle angeordnet sind. Würden demgegenüber wesentlich mehr Reihen Borsfienbündel zwischen einander benachbarten Spülkanälen angeordnet, würde die Reinigung erschwert, weil nicht alle Borstenbündel gleichermaßen mit der Reinigungsflüssigkeit durch die Spülkanäle beaufschlagt würden.

Der Bürstenkopf kann auf seiner den Borsten und/oder Borstenbündeln abgewandten Oberseite eben ausgebildet sein. Hierbei ist von Vorteil, dass auch die Oberseite des Bürstenkopfs gut gereinigt werden kann.

Der Bürstenkopf kann nach einer anderen Ausgestaltung auf seiner den Borsten und/oder Borstenbündeln abgewandten Oberseite quer zu seiner Längsrichtung konkav gewölbt ausgebildet sein. Wird die Bürste beispielsweise unter fließendem Wasser gereinigt, wird der Wasserstrahl durch die konkave Gestalt der Oberseite des Bürstenkopfs praktisch in Richtung der Durchbrechungen kanalisiert, so dass bei weiter verringerter Spritzwasserbildung mit weniger Reinigungsflüssigkeit ein besseres Ausspülen der Bürste gewährleistet ist.

Der Bürstenkopf kann in seiner Längs-und/oder Querrichtung eine konvex gewölbte Unterseite aufweisen, in der die Borsten und/oder Borstenbündel festgelegt sind. Im Hinblick auf eine gute Wirksamkeit der Bürste ist eine derartige Ausgestaltung von Vorteil. Die Borsten der Borstenbündel stehen sowohl in Längs- als auch in Querrichtung über den umfangsseitig in Rand des Bürstenkopfs hinaus, so dass Verunreinigungen auch an nur schwer zugänglichen Stellen, beispielsweise im Übergangsbereich von einem Topfboden zur Seitenwand des Topfs, problemlos entfernt werden können.

Zum Entfernen hartnäckiger Verunreinigungen kann der Bürstenkopf stirnseitig einerseits einen entgegen den Borsten und/oder Borstenbündeln nach oben vorgewölbten Schaber aufweisen. Verkrustungen, die im ersten Arbeitsgang durch die Borsten oder Borstenbündel der Bürste allein nicht entfernt werden könnten, können mit den Schaber zunächst aufgebrochen und anschließend leichter mittels der Borsten oder Borstenbündel entfernt werden.

Bezogen auf den Schaber stirnseitig andererseits, kann der Bürstenkopf einen Handgriff aufweisen.
Nach einer ersten Ausgestaltung können der Bürstenkopf und der Handgriff einstückig ineinander übergehen und materialeinheitlich ausgebildet sein. Im Hinblick auf eine einfache und kostengünstige Herstellbarkeit kann der Bürstenkopf aus einem polymeren Werkstoff bestehen. Durch das geringe Gewicht ist die Bürste einfach handhabbar und bei Verwendung als Spülbürste außerdem rostfrei sowie resistent gegen die meisten Verunreinigungen und Reinigungsflüssigkeiten. Durch die Einstückigkeit von Bürstenkopf und Handgriff werden Trennfugen in der Bürste vermieden; die Hygiene ist dadurch verbessert.

Nach einer anderen Ausgestaltung können der Bürstenkopf und der Handgriff zerstörungsfrei lösbar miteinander verbunden sein. Eine solche Ausgestaltung ist beispielsweise dann von Vorteil, wenn unterschiedlich gestaltete Bürstenköpfe und/oder Bürstenköpfe mit unterschiedlich gestalteten Borsten und/oder Borstenbündeln bedarfsweise, abhängig vom jeweiligen Anwendungsfall, mit ein und demselben Handgriff verwendet werden sollen. Auch dann, wenn die Borsten und/oder Borstenbündel des Bürstenkopfs einem besonders hohen Verschleiß unterliegen, beispielsweise dadurch, dass raue Verunreinigungen von besonders rauen Oberflächen entfernt werden sollen, ist von Vorteil, dass bedarfsweise ein neuer Bürstenkopf mit dem Handgriff, der praktisch keinem Verschleiß unterliegt, verbunden werden kann.

Die Erfindung betrifft außerdem die Verwendung einer Bürste, wie zuvor beschrieben. Eine Bürste mit einem Bürstenkopf, der zumindest eine als Spülkanal ausgebildete Durchbrechung zur Reinigung der Borsten aufweist, wird erfindungsgemäß als Spülbürste verwendet. Speziell für diese Verwendung ist eine Bürste, die sich gut ausspülen lässt, von besonderem Vorteil. Selbst breiartige, hoch viskose Verunreinigungen, die im Anschluss an die Reinigung von zu reinigenden Oberflächen zwischen den Borsten und/oder zwischen den Borsten der Borstenbündel festsitzen, lassen sich durch die erfindungsgemäße Gestalt des Bürstenkopfs gut ausspülen.

### Kurzbeschreibung der Zeichnung

Die erfindungsgemäße Bürste und deren erfindungsgemäße Verwendung als Spülbürste wird nachfolgend anhand der Figuren 1 bis 4 näher beschrieben. Diese zeigen:
- Fig. 1: eine Draufsicht auf eine erfindungsgemäße Spülbürste,
- Fig. 2: die Spülbürste aus Fig. 1, die unter fließendem Wasser ausgespült wird,
- Fig. 3: eine Ansicht der Spülbürste aus den Fig. 1 und 2 von unten und
- Fig. 4: einen Ausschnitt aus dem vorderen Bürstenkopf, in geschnittener Darstellung.

### Ausführung der Erfindung

In Fig. 1 ist ein Ausführungsbeispiel einer Bürste gezeigt, die als Spülbürste verwendet wird. Die Spülbürste umfasst einen Bürstenkopf 1, der mit Borsten 2 verbunden ist. Im hier dargestellten Ausführungsbeispiel sind alle Borsten 2 zu Borstenbündeln 10 zusammengefasst; davon abweichende Ausgestaltungen, bei denen teils Borsten 2, teils Borstenbündel 10 oder nur Borsten 2 zur Anwendung gelangen, sind ebenfalls denkbar, abhängig vom jeweiligen Anwendungsfall.
Der Bürstenkopf 1 besteht im gezeigten Ausführungsbeispiel aus einem polymeren Werkstoff und ist einstückig ineinander übergehend und materialeinheitlich mit dem Handgriff 14 ausgebildet.
Im Bürstenkopf 1 sind drei Durchbrechungen 4 in Form von Spülkanälen 3 angeordnet, die den Bürstenkopf 1 in Spülrichtung 5 vollständig durchdringen. Die Spülkanäle 3 sind schlitzförmig gestaltet, quer zur Längsrichtung 6 des Bürstenkopfs 1 angeordnet und erstrecken sich nahezu über die gesamte Breite 7 des Bürstenkopfs 1.
Das Verhältnis zwischen der Breite 7 des Bürstenkopfs 1 und der Breite 8 der Spülkanäle 3 beträgt im hier gezeigten Ausführungsbeispiel 1,3; das Verhältnis der Breite 8 der Spülkanäle 3 zu deren Länge 9 auf der Oberseite 11 des Bürstenkopfs 1 beträgt demgegenüber 4,5.
Am dem Handgriff 14 in Längsrichtung des Bürstenkopfs 1 gegenüberliegenden Ende, weist der Bürstenkopf 1 einen entgegen den Borstenbündeln 10 nach oben vorgewölbten Schaber 13 auf. Der Schaber 13 ist vorgesehen, um hartnäckige Verkrustungen zunächst aufzubrechen, bevor die verbliebenen aufgebrochenen Verunreinigungen von den Borstenbündel 10 entfernt werden können.

Die Oberseite 11 des Bürstenkopfs 1 ist entweder eben oder quer zu seiner Längsrichtung 6 konkav gewölbt ausgebildet. Wird die Spülbürste nach ihrem Gebrauch unter fließendem Wasser ausgespült, wie in Fig. 2 dargestellt, trifft fließendes Wasser in Spülrichtung 5 auf die Oberseite 11 des Bürstenkopfs 1 und gelangt durch die Spülkanäle 3 zu den Borstenbündeln 10 und spült dort auch breiartige, hoch viskose Verunreinigungen aus den Borstenbündeln 10 aus. Im hier dargestellten Ausführungsbeispiel sind zwischen den einander benachbarten Spülkanälen 3 jeweils zwei Reihen Borstenbündel 10 angeordnet, wobei die jeweils zwei Reihen Borstenbündel 10 mittels eines Spülkanals 3 mit Reinigungsflüssigkeit, hier fließendem Wasser, beaufschlagbar sind.

Die Anordnung der Spülkanäle 3, bezogen auf die Borstenbündel 10, ist in der Ansicht von unten gemäß Fig. 3 zu erkennen. In dieser Darstellung ist neben der in Querrichtung 7 des Bürstenkopfs 1 konvex gewölbten Unterseite 12 außerdem zu sehen, dass die Borsten 2 der Borstenbündel 10 mit der senkrechten Spülrichtung 5 einen Winkel α begrenzen, der im hier dargestellten Ausführungsbeispiel 30° bis 60° beträgt.

Verdeutlicht ist dieser Zusammenhang außerdem in Fig. 4. In diesem Schnitt ist ein Ausschnitt des Bürstenkopfs 1 dargestellt, bei dem die senkrechte Spülrichtung 5 durch die Spülkanäle 3, in Längsrichtung 6 des Bürstenkopfs 1 betrachtet, mit den Borsten 2 und/oder Borstenbündeln 10 den Winkel α begrenzen, der 30° bis 60° beträgt.

Insgesamt weist die erfindungsgemäße Spülbürste sehr gute Gebrauchseigenschaften während einer langen Gebrauchsdauer auf, weil sich die Borsten 2 und/oder die Borstenbündel 10 mittels der Spülkanäle 3 einfach und wirkungsvoll reinigen lassen und die Entstehung von unerwünschtem Spritzwasser bei der Reinigung der Bürste durch die Spülkanäle 3, die die Oberseite 11 des Bürstenkörpers 1 durchdringen, minimiert ist.

## Patentansprüche

1. Bürste, umfassend einen Bürstenkopf (1), der mit Borsten (2) verbunden ist, wobei der Bürstenkopf (1) zumindest eine als Spülkanal (3) ausgebildete Durchbrechung (4) zur Reinigung der Borsten (2) aufweist, wobei die Spülkanäle (3) den Bürstenkopf (1) in Spülrichtung (5) im Wesentlichen senkrecht durchdringen, **dadurch gekennzeichnet, dass** die Borsten (2) und / oder die Borstenbündel (10) mit der senkrechten Spülrichtung (5) einen Winkel (α) begrenzen, der 30° bis 60° beträgt.

2. Bürste nach Anspruch 1, **dadurch gekennzeichnet, dass** der Bürstenkopf (1) mehrere Spülkanäle (3) aufweist.

3. Bürste nach einem der Ansprüche 1 oder 2, **dadurch gekennzeichnet, dass** die Spülkanäle (3) gleichmäßig im Bürstenkopf (1) verteilt angeordnet sind.

4. Bürste nach einem der Ansprüche 1 bis 3, **dadurch gekennzeichnet, dass** die Spülkanäle (3) in Spülrichtung (5) einen sich stufenlos stetig verkleinernden Querschnitt aufweisen.

5. Bürste nach einem der Ansprüche 1 bis 4, **dadurch gekennzeichnet, dass** die Spülkanäle (3) jeweils einen im Wesentlichen rechteckförmigen oder ovalen Querschnitt aufweisen.

6. Bürste nach einem der Ansprüche 1 bis 5, **dadurch gekennzeichnet, dass** die Spülkanäle (3) quer zur Längsrichtung (6) des Bürstenkopfs (1) angeordnet sind und sich nahezu über die gesamte Breite (7) des Bürstenkopfs (1) erstrecken.

7. Bürste nach Anspruch 6, **dadurch gekennzeichnet, dass** das Verhältnis zwischen der Breite (7) des Bürstenkopfs (1) und der Breite (8) der Spülkanäle (3) 1,1 bis 1,5 beträgt.

8. Bürste nach einem der Ansprüche 1 bis 7, **dadurch gekennzeichnet, dass** das Verhältnis der Breite (8) der Spülkanäle (3) zu deren Länge (9) auf der Oberseite (11) des Bürstenkopfs (1) 3 bis 6 beträgt.

9. Bürste nach einem der Ansprüche 1 bis 8, **dadurch gekennzeichnet, dass** zumindest ein Teil der Borsten (2) zu Borstenbündeln (10) zusammengefasst ist.

10. Bürste nach einem der Ansprüche 1 bis 9, **dadurch gekennzeichnet, dass** jeweils höchstens zwei Reihen Borstenbündel (10) zwischen einander benachbarten Spülkanälen (3) angeordnet sind.

11. Bürste nach einem der Ansprüche 1 bis 10, **dadurch gekennzeichnet, dass** der Bürstenkopf (1) auf seiner den Borsten (2) und/oder Borstenbündeln (10) abgewandten Oberseite (11) eben ausgebildet ist.

12. Bürste nach einem der Ansprüche 1 bis 10, **dadurch gekennzeichnet, dass** der Bürstenkopf (1) auf seiner den Borsten (2) und/oder Borstenbündeln (10) abgewandten Oberseite (11) quer zu seiner Längsrichtung (6) konkav gewölbt ausgebildet ist.

13. Bürste nach einem der Ansprüche 1 bis 12, **dadurch gekennzeichnet, dass** der Bürstenkopf (1) in seiner Längs- (6) und/oder Querrichtung (7) eine konvex gewölbte Unterseite (12) aufweist, in der die Borsten (2) und/oder Borstenbündel (10) festgelegt sind.

14. Bürste nach einem der Ansprüche 1 bis 13, **dadurch gekennzeichnet, dass** der Bürstenkopf (1) stirnseitig einerseits einen entgegen den Borsten (2) und/oder Borstenbündeln (10) nach oben vorgewölbten Schaber (13) aufweist.

15. Bürste nach einem der Ansprüche 1 bis 14, **dadurch gekennzeichnet, dass** der Bürstenkopf (1) stirnseitig andererseits einen Handgriff (14) aufweist.

16. Bürste nach einem der Ansprüche 1 bis 15, **dadurch gekennzeichnet, dass** der Bürstenkopf (1) und der Handgriff (14) einstückig ineinander übergehend und materialeinheitlich ausgebildet sind.

17. Bürste nach einem der Ansprüche 1 bis 15, **dadurch gekennzeichnet, dass** der Bürstenkopf (1) und der Handgriff (14) zerstörungsfrei lösbar miteinander verbunden sind.

18. Verwendung einer Bürste nach einem der vorhergehenden Ansprüche als Spülbürste.

## Claims

1. Brush comprising a brush head (1), which is connected to bristles (2), wherein the brush head (1) has at least one through-passage (4) which is designed in the form of a rinsing channel (3) for cleaning the bristles (2), wherein the rinsing channels (3) penetrate the brush head (1) essentially vertically in the rinsing direction (5), **characterized in that** the bristles (2) and/or the clusters (10) of bristles delimit an angle (α) of 30° to 60° with the vertical rinsing direction (5).

2. Brush according to Claim 1, **characterized in that** the brush head (1) has a plurality of rinsing channels (3).

3. Brush according to either of Claims 1 and 2, **characterized in that** the rinsing channels (3) are distributed uniformly in the brush head (1).

4. Brush according to one of Claims 1 to 3, **characterized in that** the rinsing channels (3) have a cross section which decreases continuously in a stepless manner in the rinsing direction (5).

5. Brush according to one of Claims 1 to 4, **characterized in that** the rinsing channels (3) each have an essentially rectangular or oval cross section.

6. Brush according to one of Claims 1 to 5, **characterized in that** the rinsing channels (3) are arranged transversally to the longitudinal direction (6) of the brush head (1) and extend more or less over the entire width (7) of the brush head (1).

7. Brush according to Claim 6, **characterized in that** the ratio between the width (7) of the brush head (1) and the width (8) of the rinsing channels (3) is 1.1 to 1.5.

8. Brush according to one of Claims 1 to 7, **characterized in that** the ratio of the width (8) of the rinsing channels (3) to the length (9) of the latter on the upper side (11) of the brush head (1) is 3 to 6.

9. Brush according to one of Claims 1 to 8, **characterized in that** at least some of the bristles (2) have been combined to form clusters (10) of bristles.

10. Brush according to one of Claims 1 to 9, **characterized in that** in each case not more than two rows of clusters (10) of bristles are arranged between adjacent rinsing channels (3).

11. Brush according to one of Claims 1 to 10, **characterized in that** on its upper side (11), which is directed away from the bristles (2) and/or clusters (10) of bristles, the brush head (1) is of planar design.

12. Brush according to one of Claims 1 to 10, **characterized in that** on its upper side (11), which is directed away from the bristles (2) and/or clusters (10) of bristles, the brush head (1) is of concavely curved design in a direction transverse to its longitudinal direction (6).

13. Brush according to one of Claims 1 to 12, **characterized in that**, in its longitudinal direction (6) and/or transverse direction (7), the brush head (1) has a convexly curved underside (12), in which the bristles (2) and/or clusters (10) of bristles are secured.

14. Brush according to one of Claims 1 to 13, **characterized in that** the brush head (1), at one end, has a scraper (13) which juts out upwards counter to the bristles (2) and/or clusters (10) of bristles.

15. Brush according to one of Claims 1 to 14, **characterized in that** the brush head (1), at the other end, has a handle (14).

16. Brush according to one of Claims 1 to 15, **characterized in that** the brush head (1) and the handle (14) merge into one another as a single piece and are formed from the same material.

17. Brush according to one of Claims 1 to 15, **characterized in that** the brush head (1) and the handle (14) are connected to one another such that they can be released in a non-destructive manner.

18. Use of a brush according to one of the preceding claims as a washing-up brush.

## Revendications

1. Brosse, comportant une tête de brosse (1) qui est reliée à des poils (2), la tête de brosse (1) comprenant au moins une ouverture (4) réalisée sous forme de canal de rinçage (3) pour le nettoyage des poils (2), les canaux de rinçage (3) traversant la tête de brosse (1) essentiellement verticalement dans la direction de rinçage (5), **caractérisée en ce que** les poils (2) et/ou les faisceaux de poils (10) forment avec la direction de rinçage verticale (5) un angle (α) qui vaut de 30° à 60°.

2. Brosse selon la revendication 1, **caractérisée en ce que** la tête de brosse (1) comprend plusieurs canaux de rinçage (3).

3. Brosse selon l'une quelconque des revendications 1 et 2, **caractérisée en ce que** les canaux de rinçage (3) sont disposés de manière uniformément répartie dans la tête de brosse (1).

4. Brosse selon l'une quelconque des revendications 1 à 3, **caractérisée en ce que** les canaux de rinçage (3) présentent, dans la direction de rinçage (5), une section transversale se rétrécissant de manière continue sans gradins.

5. Brosse selon l'une quelconque des revendications 1 à 4, **caractérisée en ce que** les canaux de rinçage (3) présentent respectivement une section transversale essentiellement rectangulaire ou ovale.

6. Brosse selon l'une quelconque des revendications 1 à 5, **caractérisée en ce que** les canaux de rinçage (3) sont disposés transversalement à la direction longitudinale (6) de la tête de brosse (1) et s'étendent sur presque toute la largeur (7) de la tête de brosse (1).

7. Brosse selon la revendication 6, **caractérisée en ce que** le rapport entre la largeur (7) de la tête de brosse (1) et la largeur (8) des canaux de rinçage (3) vaut de 1,1 à 1,5.

8. Brosse selon l'une quelconque des revendications 1 à 7, **caractérisée en ce que** le rapport de la largeur (8) des canaux de rinçage (3) à leur longueur (9) sur le côté supérieur (11) de la tête de brosse (1) vaut de 3 à 6.

9. Brosse selon l'une quelconque des revendications 1 à 8, **caractérisée en ce qu'**au moins une partie des poils (2) sont groupés en faisceaux de poils (10).

10. Brosse selon l'une quelconque des revendications 1 à 9, **caractérisée en ce qu'**à chaque fois au maximum deux rangées de faisceaux de poils (10) sont disposées entre des canaux de rinçage (3) adjacents l'un à l'autre.

11. Brosse selon l'une quelconque des revendications 1 à 10, **caractérisée en ce que** la tête de brosse (1) est réalisée de manière plane sur son côté supérieur (11) opposé aux poils (2) et/ou aux faisceaux de poils (10).

12. Brosse selon l'une quelconque des revendications 1 à 10, **caractérisée en ce que** la tête de brosse (1) est réalisée de manière à présenter une courbure concave transversalement à sa direction longitudinale (6) sur son côté supérieur (11) opposé aux poils (2) et/ou aux faisceaux de poils (10).

13. Brosse selon l'une quelconque des revendications 1 à 12, **caractérisée en ce que** la tête de brosse (1) présente, dans sa direction longitudinale (6) et/ou transversale (7), un côté inférieur (12) de courbure convexe dans lequel sont fixés les poils (2) et/ou les faisceaux de poils (10).

14. Brosse selon l'une quelconque des revendications 1 à 13, **caractérisée en ce que** la tête de brosse (1) comprend frontalement d'un côté un racloir (13) précourbé vers le haut à l'opposé des poils (2) et/ou des faisceaux de poils (10).

15. Brosse selon l'une quelconque des revendications 1 à 14, **caractérisée en ce que** la tête de brosse (1) comprend frontalement de l'autre côté un manche (14).

16. Brosse selon l'une quelconque des revendications 1 à 15, **caractérisée en ce que** la tête de brosse (1) et le manche (14) se prolongent l'un dans l'autre d'un seul tenant et sont venus de matière.

17. Brosse selon l'une quelconque des revendications 1 à 15, **caractérisée en ce que** la tête de brosse (1) et le manche (14) sont reliés l'un à l'autre de manière à pouvoir être détachés de manière non destructive.

18. Utilisation d'une brosse selon l'une quelconque des revendications précédentes en tant que brosse à vaisselle.
